# EUROPÄISCHE PATENTSCHRIFT

(11) **EP 0 080 043 B1**
(45) Veröffentlichungstag und Bekanntmachung des Hinweises auf die Patenterteilung: **09.12.1987**
(21) Anmeldenummer: 82108854.9
(22) Anmeldetag: 24.09.1982
(51) Int. Cl.: G09G 1/16

(54) **Verfahren zum Einschreiben von Daten in einen Bildwiederholspeicher eines Datensichtgerätes**
Method for data storage in an image refresh memory of a VDU
Méthode pour l'enregistrement de données dans une mémoire de rafraîchissement d'image d'un dispositif d'affichage

(30) Priorität: 30.09.1981 DE 3138930
(43) Veröffentlichungstag der Anmeldung: 01.06.1983
(73) Patentinhaber: SIEMENS AKTIENGESELLSCHAFT, 80333 München (DE)
(72) Erfinder: Trambale, Pedro, D-8900 Augsburg (DE)

## Beschreibung

Die Erfindung betrifft ein Verfahren zum Einschreiben von Daten unter Steuerung einer Speicherzugriffssteuerung in einen Bildwiederholspeicher eines Datensichtgerätes, welches eine Elektronenstrahlröhre und eine Bildsteuereinheit mit mindestens zwei als Taktschnittstelle ausgebildeten Zeilenpuffern aufweist.

Bei einem Datensichtgerät, das eine Elektronenstrahlröhre aufweist, ist für eine flimmerfreie Darstellung ein Auffrischen der Darstellung mit beispielsweise etwa 50 Hz erforderlich. Die darzustellenden Daten müssen in einem Zwischenspeicher abgelegt werden, aus dem sie im Rhythmus der Bildwiederholung immer wieder abgerufen werden. Dieser Zwischenspeicher wird Bildwiederholspeicher genannt.

Der Bildwiederholspeicher muss einerseits dem Sichtgerät für den Auffrischvorgang zur Verfügung stehen, aber er muss auch externe Daten aufnehmen können, beispielsweise von einem Datenspeicher, wenn das Bild auf dem Bildschirm geändert werden soll. Soll der Auffrischvorgang bei einem Bildwechsel nicht unterbrochen werden, so muss das Einschreiben neuer Daten zeitlich mit dem Auslesen der Daten für die Bildauffrischung verschachtelt werden.

Die Verschachtelung kann beispielsweise so erfolgen, dass der Bildwiederholspeicher während eines Strahlhinlaufes ausgelesen wird, während das Überschreiben des Bildwiederholspeichers während des Strahlrücklaufs erfolgt. Bekanntlich ist die Strahlrücklaufzeit kürzer als die Strahlhinlaufzeit. Die Summe aller Strahlhinlaufzeiten während eines Bildzyklus ist also wesentlich kleiner als die Summe aller Strahlrücklaufzeiten.

Besonders bei Sichtgeräten mit hoher Zeichen-und Zeilenzahl oder bei Sichtgeräten, bei welchen mit jedem darzustellenden Datum zusätzliche Steuerdaten in den Bildwiederholspeicher eingelesen werden, können zum Überschreiben eines Speicherbereiches oder zum Überschreiben des gesamten Speicherbereiches die verfügbaren Strahlrücklaufzeiten während eines Bildzyklus nicht ausreichen. Das Überschreiben muss deshalb in mehreren Bildzyklen erfolgen. Ein neues Bild kann dabei nur langsam aufgebaut werden. Neben dem Zeitverlust kann der langsame Bildaufbau auf eine Bedienungsperson störend wirken.

Aus der DE-A-3 026 225 (veröffentlicht am 04.02.82) und der US-A-4 156 904 ist ein Datensichtgerät bekannt, bei dem die darzustellenden Zeichen in codierter Form in einem als Bildwiederholspeicher dienenden Hintergrundspeicher abgespeichert werden. Die Zeichen werden über zwei als Taktschnittstelle ausgebildete Pufferspeicher einer Bildsteuereinheit zugeführt. Dabei ist jeweils einer der Pufferspeicher mit dem Hintergrundspeicher und der andere mit der Bildsteuereinheit verbindbar. Die Bildsteuereinheit steuert die beiden Pufferspeicher so, dass gleichzeitig mit der Darstellung des Inhaltes des einen Pufferspeichers auf dem Bildschirm der andere Pufferspeicher vom Hintergrundspeicher mit den im folgenden darzustellenden Zeichen geladen wird.

Der Erfindung lag daher die Aufgabe zugrunde, ein Verfahren der obengenannten Art anzugeben, mit welchem das Überschreiben des Bildwiederholspeichers innerhalb eines Bildzyklus erfolgt.

Diese Aufgabe wird dadurch gelöst, dass von der Bildsteuereinheit zu Beginn aller Zeilenhinläufe ein Anforderungssignal an die Speicherzugriffssteuerung gegeben wird, dass daraufhin an den Bildwiederholspeicher und einen der Zeilenpuffer ein Signal zum Einschreiben von Daten gegeben wird, dass während des Zeilenhinlaufs gleichzeitig Daten in den Bildwiederholspeicher und einen der Zeilenpuffer eingeschrieben werden, und dass die Bildsteuereinheit am Ende eines Bildzyklus ein Synchronisiersignal abgibt, welches das Einschreiben der Daten beendet.

Das in den Bildwiederholspeicher einzuschreibende Datenwort wird also gleichzeitig in einen der Zeilenpuffer eingeschrieben. Da der Schreibvorgang während des Strahlhinlaufes erfolgt, stehen die Strahlrücklaufzeiten für weitere Schreibvorgänge zur Verfügung. Es können beispielsweise weitere Steuerdaten eingelesen werden. Somit kann eine grössere Anzahl von Steuerfunktionen am Datensichtgerät ausgeführt werden. Der Bedienungskomfort und der Einsatzbereich des Datensichtgerätes werden vergrössert.

Im folgenden wird die Erfindung anhand eines Ausführungsbeispieles weiter beschrieben.
Fig. 1 zeigt ein Blockschaltbild mit Einheiten eines bekannten Datensichtgerätes,
Fig. 2 zeigt schematisch die Laufzeiten eines Elektronenstrahls eines Datensichtgerätes
Fig. 3 zeigt eine Schaltungsanordnung zur Durchführung des Verfahrens
Fig. 4 zeigt eine Tabelle von Steuersignalen.

Das in Fig. 1 dargestellte Datensichtgerät enthält eine Anzeigeeinrichtung 8 zum Darstellen von Zeichen. Die Anzeigeeinheit 8 ist mit einer Kathodenstrahlröhre mit einem Bildschirm, sowie mit Ablenkverstärkern und einem Schaltungsteil versehen, welcher die Intensität des Elektronenstrahls am Bildschirm moduliert. Weiterhin enthält das Datensichtgerät eine Bildsteuereinheit 6 und eine Bild- und Zeichenerzeugung 7 zur Erzeugung der Zeichenformen und zur Formatierung des Bildes auf dem Bildschirm. Ein Datenspeicher mit wahlfreiem Zugriff dient als Bildwiederholspeicher 3. Zur Ein- und Ausgabe von externen Daten, beispielsweise von einem Rechner, ist eine Ein-Ausgabeschnittstelle 13 vorgesehen. Von einer Tastatur 5 können Daten über eine Tastaturschnittstelle 4 eingegeben werden. Ausserdem weist das Datensichtgerät eine Funktionssteuereinheit 1 und einen Systemspeicher 22 mit wahlfreiem Zugriff auf. In einem Programmspeicher 2 werden Daten zur Steuerung der Funktionssteuereinheit 1 gespeichert. Die Funktionssteuereinheit 1 kann beispielsweise als Mikroprozessor ausgebildet sein. Nicht dargestellt ist eine erste Speicherzugriffssteuerung, mit welcher ein direkter Speicherzugriff auf den Systemspeicher 22 gesteuert wird. Ein Systemtakt bestimmt die Geschwindigkeit der Datenübertragung beim Speicherzugriff.

Zur Übertragung von Daten sind Datenleitungen vorgesehen, die als Datenbus 9 bezeichnet sind. Die Adressierung der einzelnen Einheiten erfolgt über Adressleitungen, die als Adressbus 10 bezeichnet sind. Datenbus 9 und Adressbus 10 können beispielsweise jeweils 16 Leitungen aufweisen. Die Ansteuerung der Einheiten, beispielsweise zur Auswahl der Funktion «Schreiben» bzw. _{"}Lesen», erfolgt über Steuerleitungen 11. Über die Daten-, Adress- und Steuerleitungen kann bidirektional übertragen werden. Sie sind jeweils mit der Funktionssteuereinheit 1, dem Programmspeicher 2, dem Systemspeicher 22, dem Bildwiederholspeicher 3, der Ein- Ausgabeschnittstelle 13, der Tastaturschnittstelle 4, der Bildsteuereinheit 6 und der Zeichenerzeugung 7 und der ersten Speicherzugriffssteuerung verbunden.

Die Bildsteuereinheit 6 ist über Videoadressleitungen 12 mit der Zeichenerzeugung 7 verbunden. Diese ist über eine Videodatenleitung 23 mit der Anzeigeeinheit 8 verbunden. Ausserdem ist die Bildsteuereinheit 6 über zwei Synchronisierleitungen 14 mit der Anzeigeeinheit 8 verbunden. Die Datenübertragung von der Bildsteuereinheit 6 zur Zeichenerzeugung 7 erfolgt mit einem von der Anzeigeeinheit 8 bestimmten Takt.

Da bei einer Elektronenstrahlröhre die Daten auf dem Bildschirm nur für eine begrenzte Zeit sichtbar bleiben, müssen sie in regelmässigen Abständen aufgefrischt werden. Alle anzuzeigenden Daten sind im Bildwiederholspeicher 3 gespeichert. Wenn die Darstellung auf dem Bildschirm nicht geändert werden soll, können der Bildwiederholspeicher 3, die Bildsteuereinheit 6 und die Zeichenerzeugung 7 über Schalter 16, 17 im Daten- und Adressbus 9, 10 von der Funktionssteuereinheit 1 abgekoppelt werden. Der Auffrischvorgang erfolgt dann unter Steuerung der Bildsteuereinheit 6.

Soll ein Bildwechsel erfolgen, so werden die durch die Schalter 16, 17 getrennten Leitungen verbunden. Unter Steuerung der Funktionssteuereinheit 1 bzw. der ersten Speicherzugriffssteuerung werden neue, externe Daten in den Bildwiederholspeicher 3 eingeschrieben. Diese externen Daten können beispielsweise aus dem Systemspeicher 22, aus der Eingabeschnittstelle 13 oder der Tastaturschnittstelle 4 stammen.

Fig. 2 zeigt die Laufzeiten des Elektronenstrahls während eines Bildzyklus. Während des Bildzyklus wird der Bildschirm beispielsweise in n Zeilen beschrieben, wobei der Bildwiederholspeicher einmal ausgelesen wird. Während der Strahlhinlaufzeit 40 werden die darzustellenden Zeichen auf dem Bildschirm geschrieben. Während der Strahlrücklaufzeit 41 springt der Elektronenstrahl ohne zu schreiben zurück, beispielsweise an einen neuen Zeilenanfang oder aus der letzten Zeile an den Bildanfang. Die Summe aller Strahlrücklaufzeiten 41 eines Bildzyklus ist wesentlich kürzer als die Summe der Strahlhinlaufzeiten 40, so dass die während eines Bildzyklus verfügbaren Strahlrücklaufzeiten nicht zum Überschreiben des gesamten Bildwiederholspeichers ausreichen.

Fig. zeigt den Bildwiederholspeicher 3, die Bildsteuereinheit 6 mit einem ersten und zweiten Zeilenpuffer 24, 25 und eine zweite Speicherzugriffssteuerung 18 für den Bildwiederholspeicher 3. Der Datenbus 9 ist über einen steuerbaren Schalter 16 mit dem Bildwiederholspeicher 3 und dem ersten Zeilenpuffer 24 verbunden. Der Adressbus 10 ist über einen steuerbaren Wechselschalter 17 mit dem Bildwiederholspeicher 3 und der Bildsteuereinheit 6 verbunden. Der Wechselschalter 17 verbindet vom Bildwiederholspeicher 3 zur Bildsteuereinheit 6 führende Adressleitungen 10' alternativ mit dem Adressbus 10 bzw. mit Adressleitungen 10", welche zur zweiten Speicherzugriffssteuerung 18 führen. Der Adressbus 10 ist ausserdem mit einem Adressdecoder 15 verbunden. Die Steuerleitungen 11 teilen sich in eine erste, zweite und dritte Steuerleitung 11', 11", 11"' auf. Die erste Steuerleitung 11' ist mit dem Adressdecoder 15 verbunden. Die zweite Steuerleitung 11" ist mit einem Schaltwerk 20 verbunden. Die dritte Steuerleitung 11''' führt vom Schaltwerk 20 zur ersten Speicherzugriffssteuerung. Die in Fig. 3 dargestellte Schaltungsanordnung arbeitet in drei verschiedenen Betriebsarten A, B, C. In der ersten Betriebsart A steuert die Funktionssteuereinheit 1 alle zur Inbetriebnahme des Datensichtgerätes notwendigen Operationen. Dazu gehört beispielsweise das Laden von Parametern für das Anzeigeformat in die Bildsteuereinheit 6. Dazu ist der Schalter 16 geschlossen. Ausserdem sind die Adressleitungen 10' über den Wechselschalter 17 mit dem Adressbus 10 verbunden, d. h. die zweite Speicherzugriffssteuerung 18 ist vom Bildwiederholspeicher 6 abgekoppelt.

In der zweiten Betriebsart B steuert die Bildschirmsteuereinheit 6 das Auslesen des Bildwiederholspeichers, wobei die zweite Speicherzugriffssteuerung 18 die erforderlichen Adressen auf den Adressleitungen 10' ausgibt. Der Schalter 16 ist geöffnet und die Adressleitungen 10" sind über den Wechselschalter 17 mit den Adressleitungen 10' verbunden.

In der dritten Betriebsart C wird der Bildwiederholspeicher 3 unter Steuerung der ersten Speicherzugriffssteuerung mit externen Daten überschrieben. Gleichzeitig wird das in den Bildwiederholspeicher 3 einzuschreibende Wort in den Zeilenpuffer 24 eingeschrieben. Dabei ist der Schalter 16 geschlossen und der Wechselschalter 17 verbindet die Adressleitungen 10' mit dem Adressbus 10. Die beiden Zeilenpuffer 24, 25 dienen als Taktschnittstelle. In den Zeilenpuffer 24 wird mit dem Systemtakt eingeschrieben. Der Zeilenpuffer 25 wird mit dem Takt der Anzeigeeinheit 8 über die Videodatenleitungen 12 ausgelesen. Wesentlich ist, dass das Überschreiben des Bildwiederholspeichers 3 während des Zeilenhinlaufes des Elektronenstrahls erfolgt.

Die drei Betriebsarten A, B, C werden durch drei Zustände des Schaltwerks 20 bestimmt. Das Schaltwerk 20 wird über drei Ausgänge des Adressdecoders 15, die von 1 bis 3 nummeriert sind, gesteuert. Über die Leitungen 29 und 30 wird es mit dem Systemtakt und einem Synchronisiertakt der Anzeigeeinheit 8 synchronisiert. Ein Wechsel der Ausgangssignale des Schaltwerks 20 erfolgt jeweils bei einem Systemtakt und/oder bei einem Synchronisiertakt.

Das Schaltwerk 20 weist drei Flipflops (FF) 26, 27, 28 auf. Ausserdem besteht das Schaltwerk 20 aus vier ODER-Gliedern 34, 35, 36, 37 und zwei UND-Gliedern 31,33. Der Bildwiederholspeicher 3 besitzt einen Eingang RD, welcher das Einlesen der auf dem Datenbus 9 anliegenden Daten bewirkt, sobald ein Signal angelegt wird. Weiter besitzt er einen Eingang WR, welcher das Ausgeben von Daten auf den Datenbus 9 bewirkt, sobald ein Signal anliegt. Die Bildsteuereinheit 6 weist ebenfalls einen Eingang WR auf. Ein Signal an diesem Eingang bewirkt, dass Daten vom Datenbus 9 in den Zeilenpuffer 24 übernommen werden. Die zweite Speicherzugriffssteuerung 18 weist einen Ausgang FUJ und einen Ausgang WR auf. Ein Signal an einem dieser Ausgänge bewirkt, dass beim direkten Speicherzugriff auf dem Bildwiederholspeicher 3, d.h. beim Auffrischen eines Bildes in der Anzeigeeinheit 8, ein Lese- bzw. Schreibvorgang des Bildwiederholspeichers 3 ausgeführt wird.

Anhand der in Fig. 4 dargestellten Übersicht sind die drei Zustände beschrieben. «X» bedeutet, dass ein eventuell auftretendes Signal nicht wirksam ist, weil es im Schaltwerk 20 unterdrückt wird. <n―f_{M} bedeutet, dass ein Signal wirksam ist, und vom Schaltwerk nicht unterdrückt wird.

Jedes Signal auf einer der beschriebenen Leitungen kann einen von zwei Pegeln 1 bzw. 0 einnehmen. Das Einschreiben in den Bildwiederholspeicher 3 und den Zeilenpuffer 24 erfolgt, wenn am WR-Eingang ein 0-Pegel anliegt. Das Auslesen des Bildwiederholspeichers 3 erfolgt, wenn am RD-Eingang ein 0-Pegel anliegt. Der Schalter 16 ist geschlossen, wenn an seinem Steuereingang ein 0-Pegel anliegt, bei einem 1-Pegel ist er geöffnet. Der Schalter 17 verbindet bei einem 0-Pegel die Adressleitungen 10' mit dem Adressbus 10, bei einem 1-Pegel verbindet er die Adressleitungen 10' mit den Adressleitungen 10".

Die Ausgänge 1, 2, 3 des Adressdekoders 15 weisen bei den Betriebszuständen A, B, C die Pegel 0, 0, 1 bzw. 0, 1, 0 bzw. 1, 0, 0 auf.

Im Betriebszustand A wird das Schreibsignal von der Steuerleitung 11" über das ODER-Glied 34 nur an die Bildsteuereinheit 6 durchgeschaltet, während es zum Bildwiederholspeicher 3 durch das ODER-Glied 35 gesperrt wird.

Im Betriebszustand B werden das Lese- bzw. Schreibsignal von der zweiten Speicherzugriffssteuerung 18 über die ODER-Glieder 36, 37 an den Bildwiederholspeicher 3 und die Bildsteuereinheit 6 durchgeschaltet.

Im Betriebszustand C hat das Schaltwerk 20 folgende Zustände: Das UND-Glied 31 schaltet ein von der Bildsteuereinheit 6 kommendes Speicherzugriffs-Anforderungssignal an die erste Speicherzugriffssteuereinheit durch. Das ODER-Glied 35 und das UND-Glied 33 schalten ein Schreibsignal von der Steuerleitung 11" zum Bildwiederholspeicher 3 und zur Bildsteuereinheit 6 durch. Die ODER-Glieder 36, 37 sperren jeweils ein von der zweiten Speicherzugriffssteuerung 18 kommendes Schreib- bzw. Lesesignal.

Im folgenden sind die Verfahrensschritte, die in die Betriebsart C führen, beispielhaft beschrieben. Über die Leitung 11' wird der Adressdekoder 15 von der Funktionssteuereinheit 1 aktiviert. Daraufhin wird ein auf dem Adressbus 10 anliegendes Datenwort dekodiert. Dieses Datenwort bestimmt die Ausgangspegel des Adressdekoders 15. Beim nächsten Taktsignal des Systemtakts auf der Leitung 29 werden die Ausgangspegel des Adressdekoders 15 vom FF26 und FF27 übernommen. Beim nächsten Taktsignal des Synchronisiertaktes, d.h. wenn ein Bildzyklus beendet ist, werden die Ausgangspegel des FF26 über FF28 weitergeschaltet. Am UND-Glied 31 liegt damit ein 1-Pegel. Somit wird ein Zeilenanfangssignal auf der Leitung 39 durchgeschaltet. Das Zeilenanfangssignal erfolgt zu Beginn des Zeilenhinlaufs eines Bildzyklus. Es bewirkt eine Speicheranforderung für einen direkten Speicherzugriff auf den Systemspeicher 22. Die erste Speicherzugriffssteuerung gibt daraufhin die erste Speicheradresse des Bildwiederholungsspeichers auf dem Adressbus 10 aus. Sobald ein Schreibsignal auf der Steuerleitung 11" erfolgt, wird das auf dem Datenbus 9 anliegende Datenwort in den ersten Speicherplatz und in den ersten Zeilenpuffer 24 eingeschrieben, während aus dem zweiten Zeilenpuffer 25 ausgelesen wird. Beim nächsten Zeilenanfangssignal wird in die nächsten Speicherplätze des Bildwiederholspeichers 3 eingeschrieben, während der erste Zeilenpuffer 24 überschrieben wird, nachdem sein Inhalt in den zweiten Zeilenpuffer umgeladen wurde. Zu Ende der letzten Zeile, d.h. am Ende des Bildzyklus, ist somit der gesamte Bildwiederholspeicher 3 überschrieben. Die Bildsteuereinheit 6 erzeugt dann ein Synchronisiersignal, welches das FF28 taktet, so dass an dessen Ausgängen neue Pegel anliegen.

In den folgenden Abschnitten wird der Aufbau des Schaltwerkes beschrieben. Das Schaltwerk 20 weist zwei FF26, 27 auf, welche über eine Leitung 29 mit dem Systemtakt getaktet werden. Ein drittes Flipflop 28 wird über die Leitung 30 getaktet, welche mit der Bildsteuereinheit 6 und der Speicherzugriffssteuerung 18 verbunden ist, und auf welcher der Synchronisiertakt anliegt. Der Synchronisiertakt besteht aus einem Signal, das jeweils nach einem Bildzyklus erzeugt wird.

Der erste Ausgang des Adressdekoders 15 wird mit dem S-Ausgang des FF26 verbunden. Jeweils einer der beiden anderen Ausgänge des Adressdekoders 15 wird mit jeweils einem Eingang des FF27 verbunden. Der Ausgang des FF26 wird mit dem S₋Eingang des FF28 und der komplementäre Ausgang des FF26 wird mit dem R-Eingang des FF28 verbunden. Der nichtinvertierende Ausgang des FF28 wird auf den R-Eingang des FF26 zurückgekoppelt. Der invertierende Ausgang des FF27 wird mit dem ODER-Glied 34 und einem UND-Glied 32 verbunden. Von der Bildsteuereinheit 6 führt eine Leitung 39 zum UND-Glied 31 und zur Speicherzugriffssteuerung 18, auf welcher ein Signal ausgegeben wird, wenn eine Zeile eines Bildzyklus dargestellt wird (Zeilenanfangssignal). Es bedeutet, dass ein Zugriff auf den Bildwiederholspeicher 3 oder den Systemspeicher 22 gewünscht wird (Speicherzugriffsanforderungssignal).

Die Eingänge des UND-Gliedes 32 werden mit den Ausgängen der FF27 und 28 verbunden. Der Ausgang des UND-Gliedes 32 wird mit dem Schalter 16, dem Wechselschalter 17 und dem Inverter 38 verbunden. Der Ausgang des Inverters 38 wird mit den ODER-Gliedern 36 und 37 verbunden. Der RD-Ausgang der Speicherzugriffssteuerung 18 wird mit dem ODER-Glied 36 verbunden. Der WR-Ausgang der Speicherzugriffssteuerung 18 wird mit dem ODER-Glied 37 verbunden. Der Ausgang des ODER-Gliedes 36 wird mit dem RV-Eingang des Bildwiederholspeichers 3 verbunden. Der Ausgang des ODER-Gliedes 37 wird mit dem UND-Glied 33 verbunden. Der Ausgang des UND-Gliedes 33 wird mit dem WR-Eingang der Bildsteuereinheit 6 verbunden. Der negierende Ausgang des FF28 wird mit dem ODER-Glied 35 verbunden. Der negierende Ausgang des FF27 wird mit dem ODER-Glied 34 verbunden. Die Ausgänge der ODER-Glieder 34, 35 werden mit dem UND-Glied 33 verbunden. Die Steuerleitung 11" wird mit den ODER-Gliedern 34, 35 verbunden. Der nichtinvertierende Ausgang des FF28 und die Leitung 39 werden mit dem UND-Glied 31 verbunden. Dessen Ausgang ist mit dem Eingang der ersten Speicherzugriffssteuerung verbunden.

## Patentansprüche

Datensichtgerät mit einem Bildwiederholspeicher (3), in welchem die darzustellenden Zeichen in binär codierter Form gespeichert sind und in welchem von einer externen Datenquelle unter Steuerung einer Speicherzugriffssteuerung (1) Daten einschreibbar sind, mit einer Bildsteuereinheit (6), welche die zeichenrichtige Darstellung auf dem Bildschirm (8) steuert, mit zwei als Taktschnittstelle ausgebildeten Zeilenpuffern (24, 25), über welche die Zeichen vom Bildwiederholspeicher zur Bildsteuereinheit geführt werden, wobei ein Zeilenpuffer jeweils alle Zeichen einer anzuzeigenden Zeile aufnimmt, wobei jeweils einer der Zeilenpuffer mit dem Bildwiederholspeicher und der andere Zeilenpuffer mit der Bildsteuereinheit verbindbar ist, und wobei die Bildsteuereinheit die beiden Zeilenpuffer so steuert, dass gleichzeitig mit der Darstellung des Inhalts des einen Zeilenpuffers auf dem Bildschirm der andere Zeilenpuffer vom Bildwiederholspeicher mit den im folgenden darzustellenden Zeichen geladen wird, dadurch gekennzeichnet, dass von der Bildsteuereinheit (6) zu Beginn aller Zeilenhinläufe (40) eines Bildzyklus ein Anforderungssignal an die Speicherzugriffssteuerung (1) gegeben wird, dass daraufhin an den Bildwiederholspeicher (3) und einen der Zeilenpuffer (24, 25) ein Signal zum Einschreiben von Daten von der externen Datenquelle unter Steuerung der Funktionssteuereinheit (1) gegeben wird, dass während des Zeilenhinlaufs (40) gleichzeitig Daten in den Bildwiederholspeicher (3) und einen der Zeilenpuffer (24, 25) eingeschrieben werden, und dass die Bildsteuereinheit (6) am Ende eines Bildzyklus ein Synchronisiersignal an die Funktionssteuereinheit (1) abgibt, welches das Einschreiben der Daten beendet.

## Claims

A video display terminal comprising a refresh store (3) in which the characters which are to be displayed are stored in binary-coded form and in which data items can be input from an external data source under the control of a store access control unit (1), comprising a video control unit (6) which controls the display of the correct characters on the screen (8), comprising two line buffers (24, 25) which are designed as a clock interface and via which the characters are conducted from the refresh store to the video control unit, where a line buffer accommodates all the characters of a line which is to be displayed, where one of the line buffers can be connected to the refresh store and the other line buffer can be connected to the video control unit, and where the video control unit controls the two control line buffers in such manner that simultaneously with the display of the content of the one line buffer on the screen, the other line buffer is loaded from the refresh store with the characters which are to be displayed next, characterised in that at the beginning of every line sweep (40) of a video cycle, the video control unit (6) supplies a request signal to the store access control unit (1), but then the refresh store (3) and one of the line buffers (24, 25) is supplied with a signal to input data from the external data source under the control of the function control unit (1), that simultaneously with the line sweep (40) data items are input into the refresh store (3) and into one of the line buffers (24, 25), and that at the end of a video cycle the video control unit (6) supplies the function control unit (1) with a synchronising signal which terminates the input of the data.

## Revendications

Appareil de visualisation de données comportant une mémoire (3) de régénération de l'image, dans laquelle les signes devant être représentés sont mémorisés sous une forme codée en binaire et dans lequel des données peuvent être enregistrées à partir d'une source extérieure de données sous la commande d'un dispositif (1) de commande d'accès à la mémoire, et comportant une unité (6) de commande de l'image qui commande la représentation, conforme aux signes, sur l'écran (8), deux tampons de lignes (24, 25) réalisés sous la forme d'interfaces de transmission de cadence et par l'intermédiaire desquels les signes sont envoyés de la mémoire de régénération de l'image à l'unité de commande de l'image, et dans lequel un tampon de lignes reçoit respectivement tous les signes d'une ligne devant être affichée, respectivement l'une des mémoires tampon peut être reliée à la mémoire de régénération de l'image et l'autre tampon de lignes peut être relié à l'unité de commande de l'image, et l'unité de commande de l'image commande les deux tampons de lignes, de telle sorte qu'en même temps que le contenu d'un premier tampon de lignes est affiché sur l'écran, l'autre tampon de lignes charge les signes devant être ensuite représentés, à partir de la mémoire de régénération de l'image, caractérisé par le fait qu'un signal de demande est envoyé au dispositif (1) de commande d'accès à la mémoire par l'unité (6) de commande de l'image au début de tous les déplacements aller (40) de balayage de ligne d'un cycle de l'image, qu'ensuite un signal servant à réaliser l'enregistrement de données est envoyé par la source extérieure de données, sous la commande de l'unité de commande fonctionnelle (1), à la mémoire (3) de régénération de l'image et à l'une des mémoires de lignes (24, 25), que pendant le déplacement aller (40) de balayage d'une ligne, des données sont enregistrées dans la mémoire (3) de régénération de l'image et dans l'un des tampons de lignes (24, 25), et que l'unité (6) de commande de l'image envoie, à la fin d'un cycle de l'image, à l'unité de commande fonctionnelle (1), un signal de synchronisation qui arrête l'enregistrement des données.
